# EUROPÄISCHE PATENTSCHRIFT

(11) **EP 1 225 015 B1**
(45) Veröffentlichungstag und Bekanntmachung des Hinweises auf die Patenterteilung: **05.11.2003**
(21) Anmeldenummer: 02000939.5
(22) Anmeldetag: 16.01.2002
(51) Int. Cl.: B26D 1/09, B26D 7/02, B26D 11/00

(54) **Dreischneider, insbesondere für Kleinauflagen**
Three knife trimmer, particularly for limited editions
Dispositif de découpe a trois couteaux, notamment pour éditions limitées

(30) Priorität: 17.01.2001 DE 10101843
(43) Veröffentlichungstag der Anmeldung: 24.07.2002
(73) Patentinhaber: Rathert, Horst, 32425 Minden (DE)
(72) Erfinder: Rathert, Horst, 32425 Minden (DE)
(74) Vertreter: Brandt, Detlef, Dipl.-Ing.

(56) Entgegenhaltungen:
- DE-A- 2 430 043
- FR-A- 1 228 264
- GB-A- 2 113 597
- US-A- 3 722 336

## Beschreibung

Ein wesentlicher Verfahrensschritt bei der Blockherstellung für hartgebundene Bücher und bei der Broschürenherstellung ist der Dreiseitenbeschnitt.

Der Dreiseitenbeschnitt erfolgt üblicherweise in einer Station, indem der zwischen einem Schneidtisch und einer Pressplatte gepresste Block in einer Aufspannung zuerst an Kopf und Fuß und dann an der Front beschnitten wird. Die Reihenfolge kann auch umgekehrt sein. Die Messer schneiden dabei in einem Quetschschnitt gegen Plastikleisten. Beim Schnitt dringt dabei das Messer minimal in die Schneidleiste ein. Zur Reduzierung der Anschittkräfte und der Schneidkräfte überhaupt erzeugt die Bewegung der Messer einen Schrägschwingschnitt, wobei die Bewegungskomponente seitlich entlang der Messerkante etwa gleich groß wie die Normalschnittbewegung ist. Beim Anschneiden des Blocks steht die Messerschneide zunächst unparallel zum Schneidtisch, wodurch der Schnitt an einer Blockecke beginnt und die Schnittkraft von einem geringen Wert bis auf den Maximalwert steigt.

Es sind auch Dreischneider, auch Trimmer genannt, im Einsatz, bei denen Kopf-/Fußschnitt und Frontschnitt in getrennten Stationen erfolgen. Diese Type findet hauptsächlich bei großen Schnitttaktzahlen, aber geringer Produktdicke Anwendung. Die Aufteilung in zwei Stationen ermöglicht dabei die hohen Schnittzahlen. Siehe z.B. US 3'722'336.

Der Schnitt erfolgt üblicherweise im Scherprinzip durch ein Messer gegen ein Gegenmesser. Die Blocks werden zur Fixierung beim Schnitt nur durch Pressleisten direkt neben der Schnittebene gehalten.

Die Dreischneider des erst genannten Typs, die in einer Station schneiden, ermöglichen bei solider schwerer Ausgestaltung der Bauteile einen qualitativ hochwertigen Schnitt. Der Nachteil außer der schweren Bauweise ist jedoch, dass Pressplatte und Schneidtisch genau abgestimmte Formatteile sein müssen. Der Schneidtisch ist ein Wechselteil mit sehr geringen Formatsprüngen. Die Pressplatte muss gar für jedes Produkt genau auf das fertig beschnittene Format angepasst werden. Bei Broschürenherstellung müssen oft noch Rundungen und Abschrägungen zur Vermeidung von Quetschfalten im Rücken und von Druckmarkierungen an der Pressplatte angebracht werden. Insbesondere für Kleinauflagen, wo die Rüstzeit eine besonders große Rolle spielt, ist das besonders unwirtschaftlich.

Die üblichen auf dem Markt befindlichen Zwei-Stationen-Dreischneider sind für die Produktion hochwertiger Produkte nicht geeignet.

Abgesehen von der Beschränkung der Schneiddicke erzeugen die Pressleisten Markierungen insbesondere bei Broschüren am Rücken. Wegen der fehlenden ganzflächigen Pressung ergeben sich Schnittabweichungen. Vorteilhafterweise haben diese Schneider keine Formatteile.

Die vorliegende Erfindung soll die Vorteile beider Systeme vereinen und durch besondere Kennzeichen Nachteile eliminieren.

Der Dreiseitenbeschnitt erfolgt erfindungsgemäß in zwei Stationen, um das Wechselteilproblem für kleine Auflagen zu eliminieren. Der Schnitt von Kopf, Fuß und Front erfolgt in nahezu baugleichen Einheiten, wobei in der Kopf-Fuß-Station die Schneideinheiten für Kopf und Fuß gemäß Formathöhe zueinander verstellbar sind.

Die Messer schneiden im üblichen Schrägschwingschnitt gegen Schneidleisten, die austauschbar auf stabilen Tischleisten befestigt sind. Dadurch können große Produktdicken mit hoher Schnittqualität geschnitten werden.

Die Pressung erfolgt durch Pressleisten direkt neben dem Schnitt gegen die Tischleisten. Zur Vermeidung von Schnittabweichungen sind sowohl die Pressleisten von Kopf und Fuß wie auch die Tischleisten von Kopf und Fuß durch teleskopierbare Zwischenstücke miteinander verbunden, so dass eine ganzflächige Niederhaltung des Blocks beim Schnitt erfolgt.

Die oberen Zwischenstücke sorgen durch leichte Schrägstellung und Elastizität dafür, dass beim Pressen die Luft aus dem Block vom Rücken her herausgedrückt wird.

In der Frontschnittstation ist ein ganzflächiger Schneidtisch vorhanden und die Pressleiste ist um einen Niederhalter erweitert, der ebenfalls durch Schrägstellung und elastische Oberfläche die Luft vom Rücken her wegdrückt.

Auf diese Weise werden unter Vermeidung von Wechselteilen alle Qualitätsansprüche erfüllt. Geringe Rüstzeit wird mit hoher Schnittqualität verbunden.

Die Schneideinheiten sind als in sich geschlossene Elemente gestaltet. Alle Press- und Schneidkräfte bleiben innerhalb der kompakten Einheiten. Die Messer sind präzise großflächig geführt. Verformungen durch die Schnittkräfte werden vermieden und dadurch wiederum ein Optimum an Schnittqualität erreicht. Außerdem werden Messerausbrüche vermieden.

Das Traggestell für die drei Schneideinheiten kann relativ leicht gestaltet werden, was zu einer beträchtlichen Gewichtsreduzierung gegenüber einem handelsüblichen Dreischneider führt.

Zur Optimierung des Handlings beim Messerwechsel kann die Frontschneideinheit verfahren werden, um gute Zugänglichkeit zu dem Frontmesser zu haben.
- Figur 1: zeigt eine perspektivische Gesamtansicht des Dreischneiders
- Figur 2: zeigt einen Längsschnitt
- Figur 3: zeigt die Ansicht in Blocktransportrichtung auf die Kopf- und Fußstation.

Die Schneideinheiten für Kopf 1 und Fuß 2 sind in den Führungen 3 auf dem Traggestell 4 mit den Füßen 4a um den Hub v auf Format einstellbar. Dazu dient eine Verstellspindel 5. Die Schneideinheit für Front 6 ist in den Schienen 7 auf dem Traggestell 4 zwecks Zugänglichkeit zum Frontmesser beim Messerwechsel um den Hub h verfahrbar. Die Schneideinheiten 1, 2 und 6 sind gleichartig aufgebaut. In einem Rahmen 8 sind die Messerhalter 9 mit den Messern 10 geführt. Die Bewegung erfolgt über die Koppelstangen 11 und die Kurbeln 12. Die schräg verlaufende Schwingschnittbewegung wird dabei durch die Führungsrolle 13, die in einer schrägen Nut im Messerhalter 9 geführt ist, erzeugt. Die Messer schneiden gegen die Schneidleisten 14.

In der Kopf-Fußstation 1, 2 sind die Schneidleisten 14 durch die Leisten 15 aufgenommen, welche direkt am Rahmen 8 befestigt sind. In der Front-Station sind die Schneidleisten 14 an einem vollformatigen Schneidtisch 16 angebracht, der ebenfalls direkt am Rahmen 8 befestigt ist.

In der Kopf-Fuß-Station werden die Leisten 15 durch teleskopierbare Zwischenstücke 17 bis zum Durchfahrbereich des Transporteurs 18 verlängert, um ein flächiges Aufliegen des Schneidgutes unter Vermeidung von Formatteilen zu erreichen. In Figur 3 ist eine mögliche jalousieartige Gestaltung der Zwischenstücke 17 dargestellt. Eine andere Möglichkeit ist die Ausführung ähnlich einer Ziehharmonika.

Beim Schnitt wird das Schneidgut in der Kopf-Fuß-Station durch die Pressleisten 19, die über Zahnstangenantriebe 20 bewegt werden, gepresst. Die Pressleisten sind bis zur Maschinenmitte hin durch teleskopierbare Zwischenstücke 21 verlängert. Sie können z.b. in Form einer Jalousie gestaltet sein. Sie sind leicht schräg angeordnet, so dass sie den Block am Rücken zuerst berühren, um die Luft zum Schnitt herauszudrücken und passen sich dann leicht elastisch an. Beispielsweise werden dazu die Elemente der Jalousie mit Schaumstoff beschichtet.

In der Frontschnittstation erfolgt das Pressen durch die Platte 22, die wiederum durch Zahnstangenantrieb 20 bewegt wird. Die Platte 22 hat nahe dem Messer im eigentlichen Pressbereich eine feste Auflage 22a und dahinter eine elastische Auflage 22b, die so gestaltet ist, dass der Blockrücken zuerst Kontakt hat.

Die drei Schneideinheiten haben getrennte Antriebe für jeweils Messerbewegung und Pressen. Der Transport des Schneidgutes erfolgt durch die hin- und hergehenden und auf- und abtauchenden Transporteure 18 und 18a mit den Hüben h1 und h2. Beim Transport in die Kopf-Fuß-Station erreicht dabei der Blockrücken unabhängig vom Format immer die gleiche Position. Die Pressleisten 19 erhalten an dieser Stelle Ausnehmungen, damit beim Beschnitt von Broschüren keine Quetschfalten am Rücken entstehen. in der Einfuhr werden die Blocks durch den Transporteur 18 und die Anschlagplatten 23 vorausgerichtet und in der ersten Schneidposition nochmals durch die Anschläge 24 ausgerichtet. Beim Transport durch den Transporteur 18a in die Frontschnittstation wird der Block über die Brücke 25 bis gegen den Rückenanschlag 26 gebracht. Nach erfolgtem Schnitt wird dann der Block in nicht dargestellter Weise z.B. durch einen um den Schneidtisch 16 umlaufenden Kettentransporteur auf ein Ausfuhrband 27 gebracht.

Die Schneidabfälle fallen in einen Absaugkanal 28. Dabei ist es auch möglich, die Abfälle der beiden Stationen wegen der Leimanteile in der Kopf-Fuß-Station getrennt abzusaugen.

## Patentansprüche

1. Dreischneider mit Schrägschwingschnitt gegen Schneidleisten in zwei Stationen **dadurch gekennzeichnet, dass** die Messer (10) und Presselemente (19, 22) für Kopf (1), Fuß (2) und Front (6) des Blocks als drei kompakte geschlossene Einheiten (1, 2, 30) mit eigenen Antrieben (20) auf einem gemeinsamen Traggestell (4) mit gemeinsamen Schneidguttransport gestaltet sind.

2. Dreischneider nach Anspruch 1, **dadurch gekennzeichnet, dass** die Schneideinheiten (1, 2, 30) einen in sich geschlossenen Kraftfluss aufweisen und das Traggestell (4) nur durch die Eigengewichte und dynamischen Kräfte belastet wird und somit leichtgewichtig gestaltet werden kann.

3. Dreischneider nach Anspruch 1 **dadurch gekennzeichnet, dass** in der Frontschnittstation (30) ein dem Größtformat entsprechender ganzflächiger Schneidtisch (16) und eine Pressplatte (22) mit einem starren vorderen Teil (22a) nahe dem Messer (10) und einem leicht schräg gestellten elastischen hinteren Teil (22b) vorhanden ist.

4. Dreischneider nach Anspruch 1, **dadurch gekennzeichnet, dass** in der Kopf-Fuß-Station sich zwischen den Schneidleisten (14) und den Pressleisten (19) gemäß Formathöhe teleskopierbare Zwischenstücke (17) zur Niederhaltung des Blocks beim Schneiden befinden.

5. Dreischneider nach Anspruch 1 und 4 **dadurch gekennzeichnet, dass** die Zwischenstücke (17) zwischen den Pressleisten (19) zum Blockrücken hin leicht abfallen und sich elastisch anpassen, um beim Pressen die Luft im Block vom Rücken her auszustreichen.

6. Dreischneider nach Anspruch 1 und 4 **dadurch gekennzeichnet, dass** die Zwischenstücke (17) zwischen den Pressleisten (19) und den Schneidleisten (14) jalousieförmig ausgebildet sind.

7. Dreischneider nach Anspruch 1 **dadurch gekennzeichnet, dass** die Zwischenstücke (17) zwischen den Pressleisten (19)und den Schneidleisten (14) ähnlich einer Ziehharmonika ausgebildet sind.

8. Dreischneider nach Anspruch 1 **dadurch gekennzeichnet, dass** alle Messer (10) in Flachführungen geführt sind.

9. Dreischneider nach Anspruch 1 **dadurch gekennzeichnet, dass** zwecks Messerwechsel die Frontschnittstation (6) verfahrbar ist.

10. Dreischneider nach Anspruch 1, **dadurch gekennzeichnet, dass** der Transport so gestaltet ist, dass in der Kopf-Fuß-Station der Blockrücken sich immer beim Schnitt an der gleichen Position befindet und die Pressleisten (19) zwecks Vermeidung von Quetschfalten am Rücken von Broschüren an dieser Stelle geeignete Ausnehmungen mit elastischen Auffüllungen aufweisen.

11. Dreischneider nach Anspruch 1 **dadurch gekennzeichnet, dass** der Transport durch zwei miteinander gekoppelte hin- und verfahrbare und ein- und ausfahrbare Transporteure (18, 18a) erfolgt.

12. Dreischneider nach Anspruch 11 **dadurch gekennzeichnet, dass** die Transporteure als Zangen ausgebildet sind.

13. Dreischneider nach Anspruch 1 **dadurch gekennzeichnet, dass** die Schneidabfälle von Kopf-, Fuß- und von Frontschnitt getrennt entsorgbar sind.

## Claims

1. Three-cutter machine with an oblique swinging cut against cutting strips in two stations, **characterised in that** the knives (10) and pressing elements (19, 22) for the top (1), bottom (2) and front (6) of the block are configured as three compact, closed units (1, 2, 30) with their own drives (20) on a common supporting frame (4) with common transport of the material to be cut.

2. Three-cutter machine according to claim 1, **characterised in that** the cutting units (1, 2, 30) have a self-contained power flow, and the supporting frame (4) is subjected to load only by the dead weights and dynamic forces and can therefore be of light-weight configuration.

3. Three-cutter machine according to claim 1, **characterised in that,** in the front-cutting station (30), there are a whole-area cutting table (16) corresponding to the largest format, and a pressing plate (22) with a rigid front part (22a) close to the knife (10) and an elastic rear part (22b) which is positioned in a slightly inclined manner.

4. Three-cutter machine according to claim 1, **characterised in that** there are located in the top/bottom station intermediate pieces (17) for holding down the block during cutting which can be telescoped between the cutting strips (14) and the pressing strips (19) according to the height of the format.

5. Three-cutter machine according to claims 1 and 4, **characterised in that** the intermediate pieces (17) between the pressing strips (19) decline slightly towards the back of the block and adapt elastically in order to squeeze out the air in the block from the back during pressing.

6. Three-cutter machine according to claims 1 and 4, **characterised in that** the intermediate pieces (17) between the pressing strips (19) and the cutting strips (14) are constructed in the form of a blind.

7. Three-cutter machine according to claim 1, **characterised in that** the intermediate pieces (17) between the pressing strips (19) and the cutting strips (14) are constructed in a manner similar to a concertina.

8. Three-cutter machine according to claim 1, **characterised in that** all the knives (10) are guided in flat guides.

9. Three-cutter machine according to claim 1, **characterised in that** the front-cutting station (6) can be moved for the purpose of changing the knives.

10. Three-cutter machine according to claim 1, **characterised in that** the transport system is configured in such a way that the back of the block is always located at the same position in the top/bottom station during cutting and, for the purpose of avoiding creases at the back of booklets, the pressing strips (19) have suitable recesses with elastic pads at this point.

11. Three-cutter machine according to claim 1, **characterised in that** transport takes place by means of two transporters (18, 18a) which are coupled to one another and can be moved to and fro and in and out.

12. Three-cutter machine according to claim 1, **characterised in that** the transporters are constructed as tongs.

13. Three-cutter machine according to claim 1, **characterised in that** the cutting waste from the top and bottom cut and from the front cut can be disposed of separately.

## Revendications

1. Dispositif de découpe à trois couteaux avec coupe oblique à lame à balancier contre des rebords de découpe en deux stations, **caractérisé en ce que** les couteaux (10) et les éléments de presse (19, 22) pour la tête (1), le pied (2) et l'avant (6) du bloc sont conçus comme trois unités (1, 2, 30) compactes et fermées comprenant des entraînements (20) propres sur un cadre porteur (4) commun avec un dispositif de transport de produit à découper en commun.

2. Dispositif de découpe à trois couteaux selon la revendication 1, **caractérisé en ce que** les unités de découpe (1, 2, 30) présentent un flux de force autonome et le cadre porteur (4) n'est sollicité que par les poids propres et les forces dynamiques et peut ainsi être léger.

3. Dispositif de découpe à trois couteaux selon la revendication 1, **caractérisé en ce qu'**une table de découpe, (16) complètement plane et correspondant au format le plus grand, et une plaque de presse (22), comprenant une partie (22a) avant fixe près du couteau (10) et une partie (22b) arrière élastique placée légèrement en biais, sont présentes dans la station de découpe avant (30).

4. Dispositif de découpe à trois couteaux selon la revendication 1, **caractérisé en ce que** des pièces intermédiaires (17), pouvant s'allonger de manière télescopique selon la hauteur du format, se trouvent entre les barres de découpe (14) et les barres de presse (19) dans la station tête-pied pour serrer le bloc lors de la découpe.

5. Dispositif de découpe à trois couteaux selon les revendications 1 et 4, **caractérisé en ce que** les pièces intermédiaires (17) situées entre les barres de presse (19) descendent légèrement vers le dos du bloc et s'ajustent de manière élastique, afin d'évacuer l'air du bloc à partir du dos, lors du pressage.

6. Dispositif de découpe à trois couteaux selon les revendications 1 et 4, **caractérisé en ce que** les pièces intermédiaires (17) situées entre les barres de presse (19) et les barres de découpe (14) sont conçues en forme de jalousie.

7. Dispositif de découpe à trois couteaux selon la revendication 1, **caractérisé en ce que** les pièces intermédiaires (17) situées entre les barres de presse (19) et les barres de découpe (14) sont conçues de la même façon qu'un accordéon.

8. Dispositif de découpe à trois couteaux selon la revendication 1, **caractérisé en ce que** tous les couteaux (10) sont conduits dans des guidages plats.

9. Dispositif de découpe à trois couteaux selon la revendication 1, **caractérisé en ce que** la station de découpe avant (H=6) est mobile en vue du remplacement des couteaux.

10. Dispositif de découpe à trois couteaux selon la revendication 1, **caractérisé en ce que** le dispositif de transport est conçu de telle sorte que, dans la station tête-pied, le dos du bloc se trouve toujours, lors de la découpe, à la même position, et les barres de presse (19) présentent des évidements appropriés à cet endroit, avec des remblais élastiques, afin d'éviter la formation de fronces sur le dos des brochures.

11. Dispositif de découpe à trois couteaux selon la revendication 1, **caractérisé en ce que** le transport se fait par deux convoyeurs (18, 18a) couplés l'un avec l'autre, pouvant aller et venir et être insérés et sortis.

12. Dispositif de découpe à trois couteaux selon la revendication 11, **caractérisé en ce que** les convoyeurs sont conçus comme des pinces.

13. Dispositif de découpe à trois couteaux selon la revendication 1, **caractérisé en ce que** les déchets de découpe des découpes à la tête, au pied et à l'avant, peuvent être éliminés séparément.
